# EUROPÄISCHE PATENTSCHRIFT

(11) **EP 4 115 475 B1**
(45) Veröffentlichungstag und Bekanntmachung des Hinweises auf die Patenterteilung: **19.02.2025**
(21) Anmeldenummer: 21706967.3
(22) Anmeldetag: 25.02.2021
(51) Int. Cl.: H01R 4/64, H01R 4/48, H01R 9/26

(54) **VERBINDUNGSVORRICHTUNG SOWIE BAUGRUPPE UND ELEKTRONISCHES GERÄT**
CONNECTING APPARATUS AND ALSO ASSEMBLY AND ELECTRONIC DEVICE
APPAREIL DE CONNEXION, ET ENSEMBLE ET DISPOSITIF ÉLECTRONIQUE

(30) Priorität: 02.03.2020 BE 202005141
(43) Veröffentlichungstag der Anmeldung: 11.01.2023
(73) Patentinhaber: Phoenix Contact GmbH & Co. KG, 32825 Blomberg (DE)
(72) Erfinder: BÖDDEKER, Martin, 32756 Detmold (DE); BERGHAHN, Kevin, 32825 Blomberg (DE)
(74) Vertreter: Meyer-Graefe, Karsten
(86) Internationale Anmeldenummer: PCT/EP2021/054675
(87) Internationale Veröffentlichungsnummer: WO 2021/175693

(56) Entgegenhaltungen:
- DE-B3- 102009 057 514
- DE-C1- 4 409 206
- DE-U1- 20 003 081
- JP-Y1- S4 511 877

## Beschreibung

Die Erfindung betrifft eine Verbindungsvorrichtung zum Verbinden eines stromführenden Elements mit einem Schienenelement. Weiter betrifft die Erfindung eine Baugruppe mit einem stromführenden Element, einem Schienenelement und einer derartigen Verbindungsvorrichtung. Ferner betrifft die Erfindung ein elektronisches Gerät.

Die Verbindungsvorrichtung weist einen Aufnahmekörper auf, an welchem das stromführende Element befestigbar ist, wobei der Aufnahmekörper eine erste Querseite und eine der ersten Querseite gegenüberliegende zweite Querseite und eine erste Längsseite und eine der ersten Längsseite gegenüberliegende zweite Längsseite aufweist. Weiter weist die Verbindungsvorrichtung einen ersten Rastarm zum Befestigen der Verbindungsvorrichtung an dem Schienenelement und einen zweiten Rastarm zum Befestigen der Verbindungsvorrichtung an dem Schienenelement auf, wobei der erste Rastarm an der ersten Querseite des Aufnahmekörpers angebunden ist und wobei der zweite Rastarm an der zweiten Querseite des Aufnahmekörpers angebunden ist. Zudem weist die Verbindungsvorrichtung mindestens einen Haltearm auf, welcher einen U-förmig gebogenen Endabschnitt aufweist, welcher in dem befestigten Zustand eine Punktkontaktierung mit dem Schienenelement ausbildet.

Eine solche Verbindungsvorrichtung kann entlang einer Ansetzrichtung an ein Schienenelement angesetzt werden, um auf diese Weise die Verbindungsvorrichtung mit dem Schienenelement zu verbinden. Mit der Verbindungsvorrichtung kann beispielsweise eine Schirmklemme als stromführendes Element verbunden sein, so dass über die Verbindungsvorrichtung dieses stromführende Element an dem Schienenelement festgelegt werden kann.

Eine Schirmklemme dient dazu, einen Schirmleiter, beispielsweise in Form eines Leitungsadern der elektrischen Leitung umgebenden Schirmgeflechts, mit einem Ableitpotenzial, insbesondere einem Erdungspotenzial - beispielsweise einer Sammelschiene, einer Tragschiene oder einer Gehäusewand einer elektrischen Anlage (z.B. ein Schaltschrank) - zu kontaktieren. Die Kontaktierung soll hierbei beständig, insbesondere temperatur- und korrosionsbeständig (auch in aggressiver Umgebung) sein, um eine zuverlässige Erdung des Schirmleiters über die Lebensdauer einer elektrischen Anlage herzustellen.

Schienenelemente können in unterschiedlicher Gestalt vorliegen. Beispielsweise kann eine sogenannte C-Schiene nach innen aufeinander zu weisende Kantenabschnitte aufweisen, die zwischen sich eine Schlitzöffnung ausbilden. Andere Schienenelemente können demgegenüber zum Beispiel als Tragschiene mit nach außen weisenden Kragenoder Kantenabschnitten ausgebildet sein.

Beispielsweise ist in der DE 103 15 668 B4 eine Anschlussklemme mit einer Stromschiene und einem Sockelabschnitt zum rastenden Festlegen an einer Tragschiene offenbart. Weitere Verbindungsvorrichtungen sind in der DE 10 2009 057 514 B3, DE 200 03 081 U1, DE 44 09 206 C1 und JP S45 11877 Y1 beschrieben.

Aufgabe der vorliegenden Erfindung ist es, eine Verbindungsvorrichtung zum Verbinden eines stromführenden Elements mit einem Schienenelement sowie eine entsprechende Baugruppe und ein elektronisches Gerät zur Verfügung zu stellen, bei welchen eine besonders sichere Verbindung zwischen der Verbindungsvorrichtung und dem Schienenelement erreicht werden kann.

Die Aufgabe wird erfindungsgemäß mit den Merkmalen der unabhängigen Ansprüche gelöst. Zweckmäßige Ausgestaltungen und vorteilhafte Weiterbildungen der Erfindung sind in den Unteransprüchen angegeben.

Die Verbindungsvorrichtung gemäß der Erfindung zeichnet sich dadurch aus, dass ein erster Haltearm und ein zweiter Haltearm vorgesehen sind, wobei der erste Haltearm an der ersten Längsseite des Aufnahmekörpers angebunden ist und der zweite Haltearm an der zweiten Längsseite des Aufnahmekörpers angebunden ist.

Die Verbindungsvorrichtung ist vorzugsweise aus einem leitenden Material, insbesondere einem Metallmaterial ausgebildet. Es ist aber auch möglich, dass die Verbindungsvorrichtung aus einem isolierenden Material, wie einem Kunststoffmaterial, ausgebildet ist. Ist die Verbindungsvorrichtung aus einem Metallmaterial ausgebildet, so kann es ein Stanz-biegeteil sein. Zur Aufnahme und Befestigung des stromführenden Elements weist die Verbindungsvorrichtung einen Aufnahmekörper auf. Der Aufnahmekörper weist vorzugsweise ein oder mehrere Befestigungsmittel auf, über welche das stromführende Element an dem Aufnahmekörper befestigt werden kann. Beispielsweise können die Befestigungsmittel in Form von Bohrungen ausgebildet sein, in welchen ein Schraubelement oder Nietelement des stromführenden Elements eingeführt und befestigt werden kann. Weiter können die Befestigungsmittel auch in Form von Rastelementen ausgebildet sein, welche in einen rastenden Eingriff mit dem stromführenden Element gebracht werden können. Der Aufnahmekörper ist vorzugsweise eben bzw. geradlinig ausgebildet. Der Aufnahmekörper kann die Form einer Platte aufweisen. Der Aufnahmekörper kann eine rechteckige Form aufweisen. Der Aufnahmekörper weist zwei sich gegenüberliegend angeordnete Querseiten und zwei sich gegenüberliegend angeordnete Längsseiten auf. Die Längsseiten weisen eine größere Länge auf als die Querseiten. An den beiden Querseiten ist jeweils ein Rastarm angebunden, über welche die Verbindungsvorrichtung an dem Schienenelement befestigt werden kann. Die Rastarme sind vorzugsweise derart an den Querseiten angebunden, dass diese Rastarme beide jeweils eine seitliche Verlängerung des Aufnahmekörpers ausbilden. Der Aufnahmekörper ist damit zwischen den beiden Rastarmen ausgebildet bzw. angeordnet. Wird die Verbindungsvorrichtung in Ansetzrichtung auf dem Schienenelement aufgesetzt, können die Rastarme an dem Schienenelement hinterrasten, um eine Befestigung der Verbindungsvorrichtung an dem Schienenelement auszubilden. Im befestigten Zustand können die Rastarme eine Kontaktkraft auf das Schienenelement aufbringen, welche entgegengesetzt zu der Ansetzrichtung der Verbindungsvorrichtung auf das Schienenelement wirkt. Die Rastarme sind vorzugsweise federelastisch ausgebildet.

Der erste Rastarm kann derart ausgebildet sein, dass dieser in einem an dem Schienenelement befestigten Zustand einen ersten Linearkontakt mit dem Schienenelement ausbildet, und/oder der zweite Rastarm kann derart ausgebildet sein, dass dieser in dem an dem Schienenelement befestigten Zustand einen zweiten Linearkontakt mit dem Schienenelement ausbildet. Ein Linearkontakt ist vorzugsweise im Gegensatz zu einem Punktkontakt ein linienförmiger Kontakt. Die Kontaktfläche eines Linearkontakts ist damit größer als die Fläche eines Punktkontakts. Der erste durch den ersten Rastarm ausgebildete Linearkontakt verläuft vorzugsweise parallel zu dem durch den zweiten Rastarm ausgebildeten zweiten Linearkontakt. Die beiden Linearkontakte verlaufen vorzugsweise quer zu der Ansetzrichtung. Vorzugsweise erstrecken sich die beiden Linearkontakte parallel zu den beiden Querseiten des Aufnahmekörpers. Durch den einen oder die beiden Linearkontakte kann eine besonders sichere lösbare Befestigung der Verbindungsvorrichtung an dem Schienenelement ausgebildet werden. Ferner kann im Bereich der Linearkontakte eine Aufbrechung der Oxidschicht an dem Schienenelement erreicht werden, wodurch eine Reduzierung der Übergangswiderstände erreicht werden kann.

Bevorzugt ist der erste Rastarm über die gesamte Länge der ersten Querseite des Aufnahmekörpers an dem Aufnahmekörper angebunden. Weiter bevorzugt ist der zweite Rastarm über die gesamte Länge der zweiten Querseite des Aufnahmekörpers an dem Aufnahmekörper angebunden. Damit kann eine besonders große Anbindungsfläche zwischen dem Aufnahmekörper und den beiden Rastarmen ausgebildet werden. Die Breite der beiden Rastarme ist dann insbesondere an dem Anbindungsbereich der beiden Rastarme an den beiden Querseiten des Aufnahmekörpers genauso groß wie die Länge der beiden Querseiten. Damit kann die Verbindungsvorrichtung eine besonders hohe Stabilität aufweisen.

Der erste Rastarm kann ein Rastelement zum Hinterrasten des Schienenelements aufweisen. Das Rastelement kann beispielsweise in Form einer Lasche oder einer Nase aus dem Rastarm herausgeschert oder herausgestanzt und gebogen sein. Das Rastelement steht vorzugsweise von der Oberfläche des ersten Rastarms in Richtung des Schienenelements hervor. Das Rastelement kann einen punktförmigen Kontakt des ersten Rastelements an dem Schienenelement ausbilden.

Vorzugsweise ist das Rastelement im Bereich des ersten Linearkontakts ausgebildet. Hierdurch kann eine besonders gute Krafteinleitung von dem ersten Rastarm auf das Schienenelement erreicht werden, um eine sichere Befestigung der Verbindungsvorrichtung an dem Schienenelement ausbilden zu können. Der durch das Rastelement ausgebildete punktförmige Kontakt kann den Linearkontakt überlagern, so dass gleichzeitig ein Linearkontakt zusammen mit einem punktförmigen Kontakt zur Befestigung des ersten Rastarms an dem Schienenelement ausgebildet werden kann.

Um die Verbindungsvorrichtung wieder von dem Schienenelement lösen zu können, kann der erste Rastarm einen Werkzeugaufnahmebereich aufweisen, in welchen ein Werkzeug, wie ein Schraubendreher, eingeführt werden kann. Mittels des Werkzeugs kann der erste Rastarm derart ausgelenkt werden, dass der erste Rastarm aus dem Hintergriff mit dem Schienenelement gelöst werden kann. Der Werkzeugaufnahmebereich kann in Form einer Aussparung oder einer Öffnung ausgebildet sein.

Der erste Rastarm weist vorzugsweise eine anders ausgebildete Form auf als der zweite Rastarm. Die Art der Hinterrastung des ersten Rastarms an dem Schienenelement ist damit vorzugsweise auch anders ausgebildet als die Art der Hinterrastung des zweiten Rastarms an dem Schienenelement. Weiter können der erste Rastarm und der zweite Rastarm unterschiedlich lang ausgebildet sein.

Der erste Rastarm ist vorzugsweise S-förmig gebogen ausgebildet. Der erste Rastarm weist damit vorzugsweise entlang seiner Länge zwei Biegungen auf. Der Linearkontakt des ersten Rastarms kann zwischen den beiden Biegungen ausgebildet werden. Der Linearkontakt kann damit bei dem ersten Rastarm ungefähr mittig der Längserstreckung des ersten Rastarms ausgebildet sein.

Der zweite Rastarm kann beispielsweise U-förmig gebogen ausgebildet sein. Der zweite Rastarm weist damit vorzugsweise nur eine Biegung entlang seiner Länge auf. Der Linearkontakt des zweiten Rastarms ist vorzugsweise an einem freien Ende des zweiten Rastarms ausgebildet.

Zusätzlich zu den beiden Rastarmen kann die Verbindungsvorrichtung mindestens einen Auflagearm aufweisen, welcher eine Auflagefläche aufweisen kann, mit welcher in dem befestigten Zustand eine Punktkontaktierung mit dem Schienenelement ausgebildet werden kann. Die Auflagefläche kann vorzugsweise in Ansetzrichtung auf dem Schienenelement aufliegen, um die Punktkontaktierung auszubilden. Die Auflagefläche ist an einer Kantenfläche des Auflagearms ausgebildet. Der Auflagearm ist vorzugsweise über eine 90°-Biegung an dem Aufnahmekörper angebunden. Der Auflagearm erstreckt sich vorzugsweise in einer Ebene, welche in einem rechten Winkel zu der durch den Aufnahmekörper ausgebildeten Ebene ausgebildet ist.

Bevorzugt sind ein erster Auflagearm und ein zweiter Auflagearm vorgesehen, wobei der erste Auflagearm an der ersten Längsseite des Aufnahmekörpers angebunden sein kann und wobei der zweite Auflagearm an der zweiten Längsseite des Aufnahmekörpers angebunden sein kann. Die beiden Auflagearme erstrecken sich vorzugsweis jeweils in einer Ebene, welche parallel zueinander verlaufen. Die beiden Auflagearme sind vorzugsweise symmetrisch zueinander an den beiden Längsseiten der Aufnahmekörpers angeordnet.

Erfindungsgemäß weist die Verbindungsvorrichtung mindestens einen Haltearm auf, welcher einen U-förmig gebogenen Endabschnitt aufweist, welcher in dem befestigten Zustand der Verbindungsvorrichtung an dem Schienenelement eine Punktkontaktierung mit dem Schienenelement ausbildet. Der Haltearm weist damit vorzugsweise eine anders ausgestaltete Form auf als der Auflagearm. Mittels des U-förmig gebogenen Endabschnitts kann der Haltearm einen Bereich des Schienenelements umgreifen. Der Haltearm ist vorzugsweise über eine 90°-Biegung an dem Aufnahmekörper angebunden. Der Haltearm erstreckt sich vorzugsweise in einer Ebene, welche in einem rechten Winkel zu der durch den Aufnahmekörper ausgebildeten Ebene ausgebildet ist.

Erfindungsgemäß sind ein erster Haltearm und ein zweiter Haltearm vorgesehen, wobei der erste Haltearm an der ersten Längsseite des Aufnahmekörpers angebunden ist und wobei der zweite Haltearm an der zweiten Längsseite des Aufnahmekörpers angebunden ist. Die beiden Haltearme erstrecken sich vorzugsweis jeweils in einer Ebene, welche parallel zueinander verlaufen. Die beiden Haltearme sind vorzugsweise symmetrisch zueinander an den beiden Längsseiten der Aufnahmekörpers angeordnet.

Der erste Auflagearm und der zweite Auflagearm können zusammen mit dem ersten Rastarm eine erste Befestigungseinheit ausbilden und der erste Haltearm und der zweite Haltearm können zusammen mit dem zweiten Rastarm eine zweite Befestigungseinheit ausbilden. Sowohl die erste Befestigungseinheit als auch die zweite Befestigungseinheit weisen jeweils sowohl einen Linearkontakt als auch Punktkontaktierungen, vorzugsweise jeweils zwei Punktkontaktierungen, mit dem Schienenelement auf. Die beiden Befestigungseinheiten sind damit an zwei sich gegenüberliegenden Enden des Aufnahmekörpers ausgebildet. Die beiden Befestigungseinheiten können zur Befestigung an zwei sich gegenüberliegenden Befestigungsstellen an dem Schienenelement dienen. Bevorzugt können die beiden Halterarme den zweiten Rastarm zumindest bereichsweise seitlich überlappen, so dass der Linearkontakt und die beiden durch die beiden Haltearme ausgebildeten Punktkontaktierungen der zweiten Befestigungseinheit in einer Ebene erfolgen können. Die beiden Auflagearme überlappen den ersten Rastarm vorzugsweise nicht seitlich. Der durch den ersten Rastarm ausgebildete Linearkontakt ist damit vorzugsweise in einer anderen Ebene als die beiden durch die zwei Auflagearme ausgebildeten Punktkontaktierungen der ersten Befestigungseinheit ausgebildet.

Die Lösung der erfindungsgemäßen Aufgabe erfolgt weiter mit einer Baugruppe, welche ein stromführendes Element, ein Schienenelement und eine Verbindungsvorrichtung aufweist, wobei die Verbindungsvorrichtung wie vorstehend beschrieben, aus- und weitergebildet ist. Das stromführende Element ist an der Verbindungsvorrichtung befestigt und die Verbindungsvorrichtung ist an dem Schienenelement befestigt, so dass das stromführende Element über die Verbindungsvorrichtung an dem Schienenelement gehalten und befestigt ist.

Das stromführende Element kann beispielsweise eine Stromschiene, eine Schirmklemme oder eine Abgriffklemme sein.

Ferner erfolgt die Lösung der erfindungsgemäßen Aufgabe mittels eines elektronischen Geräts, welches mindestens eine wie vorstehend beschriebene, aus- und weitergebildete Baugruppe aufweist.

Nachfolgend wird die Erfindung unter Bezugnahme auf die anliegenden Zeichnungen anhand bevorzugter Ausführungsformen näher erläutert.

Es zeigen
- Fig. 1: eine schematische Darstellung einer Verbindungsvorrichtung gemäß der Erfindung in einer ersten Seitenansicht,
- Fig. 2: eine schematische Darstellung der in Fig. 1 gezeigten Verbindungsvorrichtung in einer zweiten Seitenansicht,
- Fig. 3: eine schematische Darstellung der in Fig. 1 gezeigten Verbindungsvorrichtung in einer Ansicht von unten,
- Fig. 4: eine schematische Darstellung der in Fig. 1 gezeigten Verbindungsvorrichtung angeordnet auf einem Schienenelement,
- Fig. 5: eine schematische Schnittdarstellung der in Fig. 4 gezeigten Anordnung,
- Fig. 6: eine schematische Darstellung einer Baugruppe gemäß der Erfindung,
- Fig. 7: eine schematische Darstellung einer weiteren Baugruppe gemäß der Erfindung, und
- Fig. 8: eine schematische Darstellung einer weiteren Baugruppe gemäß der Erfindung.

Fig. 1 bis 3 zeigen eine Verbindungsvorrichtung 100 in verschiedenen Ansichten. Die Verbindungsvorrichtung 100 ist hier aus einem Metallteil ausgebildet, indem die Verbindungsvorrichtung 100 aus einem Metallstreifen ausgestanzt und in ihre Form gebogen ist. Die Verbindungsvorrichtung 100 ist damit aus einem elektrisch leitenden Material ausgebildet. Die Verbindungsvorrichtung 100 ist ein Stanz-Biegeteil. Der Verbindungsvorrichtung 100 weist zumindest bereichsweise elastische Eigenschaften bzw. Federeigenschaften auf.

Die Verbindungsvorrichtung 100 kann aber auch aus einem isolierenden Material, wie einem Kunststoffmaterial, ausgebildet sein. Bei der in Fig. 8 gezeigten Ausgestaltung ist die Verbindungsvorrichtung 100 aus einem isolierenden Material. Bei den in Fig. 6 und 7 gezeigten Ausgestaltungen ist die Verbindungsvorrichtung 100 aus einem Metallmaterial.

Die Verbindungsvorrichtung 100 weist einen Aufnahmekörper 110 auf, an welchem ein stromführendes Element 200, wie es in den Fig. 6 bis 8 gezeigt ist, befestigt werden kann. Der Aufnahmekörper 110 ist flächig bzw. eben ausgebildet. Der Aufnahmekörper 110 weist im Wesentlichen eine rechteckförmige Form auf. Der Aufnahmekörper 110 weist hier zwei Befestigungsmittel 111 in Form jeweils einer Bohrung auf, über welche das stromführende Element 200 an dem Aufnahmekörper 110 befestigt werden kann. Die beiden Befestigungsmittel 111 sind beabstandet zueinander an dem Aufnahmekörper 110 vorgesehen.

Begrenzt wird der Aufnahmekörper 110 durch zwei Querseiten 112, 113 und zwei Längsseiten 114, 115. Die beiden Querseiten 112, 113 sind in einem rechten Winkel zu den beiden Längsseiten 114, 115 ausgebildet. Die beiden Längsseiten 114, 115 weisen eine größere Länge auf als die beiden Querseiten 112, 113.

Die Verbindungsvorrichtung 100 weist zwei Rastarme 116, 117 auf, über welche die Verbindungsvorrichtung 100 an einem Schienenelement 200, wie es in Fig. 4 bis 8 gezeigt ist, befestigt werden kann. Die beiden Rastarme 116, 117 sind einstückig mit dem Aufnahmekörper 110 ausgebildet. Im Gegensatz zu dem geradlinig ausgebildeten Aufnahmekörper 110 sind die beiden Rastarme 116, 117 gebogen ausgebildet. Die beiden Rastarme 116, 117 sind federelastisch ausgebildet.

Der erste Rastarm 116 ist an der ersten Querseite 112 des Aufnahmekörpers 110 angebunden. Der zweite Rastarm 117 ist an der zweiten Querseite 113 des Aufnahmekörpers 110 angebunden. Die beiden Rastarme 116, 117 sind damit an gegenüberliegenden Enden des Aufnahmekörpers 110 angebunden ist. Die beiden Rastarme 116, 117 bilden eine Verlängerung des Aufnahmekörpers 110 in Längserstreckung des Aufnahmekörpers 110 aus. Der Aufnahmekörper 110 erstreckt sich zwischen den beiden Rastarmen 116, 117.

Der erste Rastarm 116 ist derart ausgebildet, dass dieser in einem an dem Schienenelement 200 befestigten Zustand einen ersten Linearkontakt L1 mit dem Schienenelement 200 ausbildet, wie in Fig. 3 eingezeichnet ist. Der zweite Rastarm 117 ist derart ausgebildet, dass dieser in einem an dem Schienenelement 200 befestigten Zustand einen zweiten Linearkontakt L2 mit dem Schienenelement 200 ausbildet, wie ebenfalls in Fig. 3 eingezeichnet ist. Die beiden Linearkontakte L1, L2 sind gegenüberliegend zueinander an dem Schienenelement 200 ausgebildet. Die beiden Linearkontakte L1, L2 verlaufen parallel zueinander. Die Linearkontakte L1, L2 bilden jeweils einen linienförmigen Kontakt mit dem Schienenelement 200 aus, wobei dieser linienförmige Kontakt sich entlang der Breite des ersten Rastarms 116 bzw. entlang der Breite des zweiten Rastarms 117 erstreckt. Der erste Linearkontakt L1 ist ungefähr mittig entlang der Länge bzw. entlang der Längserstreckung des ersten Rastarms 116 ausgebildet. Der zweite Linearkontakt L2 ist hingegen an einem freien Ende des zweiten Rastarms 117 ausgebildet.

Die beiden Rastarme 116, 117 sind hier über die gesamte Länge der ersten Querseite 112 bzw. über die gesamte Länge der zweiten Querseite 113 an dem Aufnahmekörper 110 angebunden. Die beiden Linearkontakte L1, L2 entsprechen damit mit ihrer Länge bei der hier gezeigten Ausgestaltung ebenfalls der Länge der ersten Querseite 112 bzw. der zweiten Querseite 113 des Aufnahmekörpers 110.

Der erste Rastarm 116 ist S-förmig gebogen ausgebildet, indem der erste Rastarm 116 eine erste Biegung 118 und eine beabstandet dazu ausgebildete zweite Biegung 119 aufweist. Zwischen den beiden Biegungen 118, 119 ist der Linearkontakt L1 ausgebildet.

Zwischen den beiden Biegungen 118, 119 weist der erste Rastarm 116 ein Rastelement 120 zum Hinterrasten des Schienenelements 200 auf, wie insbesondere in Fig. 5 zu erkennen ist. Das Rastelement 120 ist hier in Form einer aus dem Material des ersten Rastarms 116 herausgescherten Lasche ausgebildet, wobei die Lasche in Richtung des Schienenelements 200 aus der Ebene des ersten Rastarms 116 herausgeschert ist. Das Rastelement 120 ist im Bereich des ersten Linearkontakts L1 des ersten Rastarms 116 ausgebildet. Das Rastelement 120 bildet zusätzlich zu dem Linearkontakt L1 einen punktförmigen Kontakt mit dem Schienenelement 200 aus. Das Rastelement 120 ist ungefähr mittig der Breite des ersten Rastarms 116 an dem ersten Rastarm 116 ausgebildet.

Ferner ist an dem ersten Rastarm 116 ein Werkzeugaufnahmebereich 121 in Form einer Öffnung ausgebildet, in welche ein Werkzeug, wie ein Schraubendreher, eingreifen kann, um den ersten Rastarm 116 und damit die Verbindungsvorrichtung 100 von dem Schienenelement 200 zu lösen.

Im Gegensatz zu dem ersten Rastarm 116 weist der zweite Rastarm 117 eine U-Form auf, so dass der zweite Rastarm 117 nur eine Biegung 122 aufweist. Der Linearkontakt L2 ist entfernt bzw. beabstandet zu der Biegung 122 ausgebildet, so dass der Linearkontakt L2 an einem freien Ende bzw. an einer freien Querkante 123 des zweiten Rastarms 117 ausgebildet ist.

Zusätzlich zu den beiden Rastarmen 116, 117 weist die Verbindungsvorrichtung 100 noch zwei Auflagearme 124, 125 und zwei Haltearme 126, 127 auf, um die Verbindungsvorrichtung 100 an dem Schienenelement 200 zu befestigen.

Die beiden Auflagearme 124, 125 sind sich gegenüberliegend an dem Aufnahmekörper 110 angeordnet, indem der erste Auflagearm 124 an der ersten Längsseite 114 und der zweite Auflagearm 125 an der zweiten Längsseite 115 angebunden sind. Die beiden Auflagearme 124, 125 sind dem ersten Rastarm 116 zugeordnet, so dass die beiden Auflagearme 124, 125 zusammen mit dem ersten Rastarm 116 eine erste Befestigungseinheit 128 ausbilden. Teil der ersten Befestigungseinheit 128 ist ferner das Rastelement 120.

Die beiden Haltearme 126, 127 sind sich gegenüberliegend an dem Aufnahmekörper 110 angeordnet, indem der erste Haltearm 126 an der ersten Längsseite 114 und der zweite Haltearm 127 an der zweiten Längsseite 115 angebunden sind. Die beiden Haltearme 126, 127 sind dem zweiten Rastarm 117 zugeordnet, so dass die beiden Haltearme 126, 127 zusammen mit dem zweiten Rastarm 117 eine zweite Befestigungseinheit 129 ausbilden.

Mit den beiden Auflagearmen 124, 125 und den beiden Haltearmen 126, 127 können jeweils Punktkontaktierungen mit dem Schienenelement 200 ausgebildet werden.

Sowohl die Auflagearme 124, 125 als auch die Haltearme 126, 127 sind in einem 90°-Winkel zu der Ebene des Aufnahmekörpers 110 gebogen ausgebildet, so dass die Auflagearme 124, 125 und die Haltearme 126, 127 jeweils Ebenen aufspannen, die senkrecht zu der Ebene des Aufnahmekörpers 110 ausgebildet sind.

Die beiden Auflagearme 124, 125 weisen jeweils eine Auflagefläche 130 auf, mit welcher in dem befestigten Zustand eine Punktkontaktierung mit dem Schienenelement 200 ausgebildet werden kann. Wie in Fig. 4 zu erkennen ist, liegen die beiden Auflagearme 124, 125 mit ihrer Auflagefläche 130 von oben auf dem Schienenelement 200 auf und drücken damit in Ansetzrichtung A auf das Schienenelement 200.

Die beiden Haltearme 126, 127 weisen hingegen jeweils einen U-förmig gebogenen Endabschnitt 131 auf, welcher in dem befestigten Zustand der Verbindungsvorrichtung 100 an dem Schienenelement 200 eine Punktkontaktierung mit dem Schienenelement 200 ausbilden kann, indem der Haltearm 126, 127 mittels des U-förmig gebogenen Endabschnitts 131 einen Bereich des Schienenelements 200 umgreifen kann, wie in Fig. 4 zu erkennen ist.

Die beiden Halterarme 126, 127 sind derart positioniert, dass sie den zweiten Rastarm 117 zumindest bereichsweise seitlich überlappen, wie in Fig. 1 zu erkennen ist, so dass der Linearkontakt L2 und die beiden durch die beiden Haltearme 126, 127 ausgebildeten Punktkontaktierungen in einer Ebene ausgebildet sein können. Die Punktkontaktierungen der beiden Haltearme 126, 127 wirken quer zur Ansetzrichtung A.

Die beiden Auflagearme 124, 125 überlappen den ersten Rastarm 116 hingegen nicht seitlich. Der durch den ersten Rastarm 116 ausgebildete Linearkontakt L1 ist damit in einer anderen Ebene als die beiden durch die zwei Auflagearme 124, 125 ausgebildeten Punktkontaktierungen ausgebildet.

Die beiden Auflagearme 124, 125 sind jeweils über genau einen Anbindungsabschnitt 132 an dem Aufnahmekörper 110 angebunden.

Die beiden Haltearme 126, 127 sind hingegen jeweils über genau zwei Anbindungsabschnitte 133, 134 an dem Aufnahmekörper 110 angebunden.

Sowohl die beiden Auflagearme 124, 125 als auch die beiden Haltearme 126, 127 sind federelastisch ausgebildet.

Fig. 4 und 5 zeigen die Anordnung einer Verbindungsvorrichtung 100 an einem Schienenelement 200. Das Schienenelement 200 ist hier in Form einer Tragschiene ausgebildet. Das Schienenelement 200 weist einen ersten nach außen gerichteten Kragen 210 und einen zweiten nach außen gerichteten Kragen 211 auf. Über die erste Befestigungseinheit 128 ist die Verbindungsvorrichtung 100 an dem ersten Kragen 210 gehalten und befestigt und über die zweite Befestigungseinheit 129 ist die Verbindungsvorrichtung 100 an dem zweiten Kragen 211 gehalten und befestigt. Über die beiden Rastarme 116, 117 wird jeweils eine entgegen der Ansetzrichtung A wirkende Kontaktkraft K auf das Schienenelement 200 aufgebracht, um die Verbindungsvorrichtung 100 an dem Schienenelement 200 zu halten.

Die erste Befestigungseinheit 128 bildet mit dem Schienenelement 200 bzw. mit dem ersten Kragen 210 des Schienenelements 200 über den ersten Rastarm 116 einen Linearkontakt L1 und über die beiden Auflagearme 124, 125 und das Rastelement 120 drei Punktkontaktierungen aus.

Die zweite Befestigungseinheit 129 bildet mit dem Schienenelement 200 bzw. mit dem zweiten Kragen 211 des Schienenelements 200 über den zweiten Rastarm 117 einen Linearkontakt L2 und über die beiden Haltearme 126, 127 zwei Punktkontaktierungen aus.

Durch die Kontaktkraft K und die Linearkontakte L1, L2 sowie die Punktkontaktierungen können Oxidschichten an dem Schienenelement 200 aufgebrochen werden, wodurch besonders geringe Übergangswiderstände zwischen dem Schienenelement 200 und der Verbindungsvorrichtung 100 erreicht werden können.

Die beiden Rastarme 116, 117 sowie die Haltearme 126, 127 überlappen die beiden Kragen 210, 211 in Ansetzrichtung A. Sowohl die beiden Rastarme 116, 117 als auch die beiden Haltearme 126, 127 hintergreifen bzw. umgreifen die beiden Kragen 210, 111 des Schienenelements 200. Die beiden Auflagearme 124, 125 liegen hingegen mit ihrer Auflagefläche 130 auf dem ersten Kragen 210 auf.

Fig. 6 bis 8 zeigen erfindungsgemäße Baugruppen 400 mit jeweils einem Schienenelement 200, einer Verbindungsvorrichtung 100 und verschiedenen stromführenden Elementen 300, welche an der Verbindungsvorrichtung 100 befestigt sind.

Bei der in Fig. 6 gezeigten Ausgestaltung ist das stromführende Element 300 eine Schirmklemme.

Bei der in Fig. 7 gezeigten Ausgestaltung ist das stromführende Element 300 eine Stromschiene.

Bei der in Fig. 8 gezeigten Ausgestaltung ist das stromführende Element 300 eine Abgriffklemme. Die Verbindungsvorrichtung 100 ist hier aus einem isolierenden Material ausgebildet. Die Verbindungsvorrichtung 100 bildet hier ein rastendes Trägerelement aus.

### Bezugszeichenliste

- 100: Verbindungsvorrichtung
- 110: Aufnahmekörper
- 111: Befestigungsmittel
- 112: Erste Querseite
- 113: Zweite Querseite
- 114: Erste Längsseite
- 115: Zweite Längsseite
- 116: Erster Rastarm
- 117: Zweiter Rastarm
- 118: Erste Biegung
- 119: Zweite Biegung
- 120: Rastelement
- 121: Werkzeugaufnahmebereich
- 122: Biegung
- 123: Querkante
- 124: Erster Auflagearm
- 125: Zweiter Auflagearm
- 126: Erster Haltearm
- 127: Zweiter Haltearm
- 128: Erste Befestigungseinheit
- 129: Zweite Befestigungseinheit
- 130: Auflagefläche
- 131: Endabschnitt
- 132: Anbindungsabschnitt
- 133: Anbindungsabschnitt
- 134: Anbindungsabschnitt

- 200: Schienenelement
- 210: Erster Kragen
- 211: Zweiter Kragen

- 300: Stromführendes Element
- 400: Baugruppe

- L1: Erster Linearkontakt
- L2: Zweiter Linearkontakt
- A: Ansetzrichtung
- K: Kontaktkraft

## Patentansprüche

1. Verbindungsvorrichtung (100) zum Verbinden eines stromführenden Elements (300) mit einem Schienenelement (200), mit
- einem Aufnahmekörper (110), an welchem das stromführende Element (300) befestigbar ist, wobei der Aufnahmekörper (110) eine erste Querseite (112) und eine der ersten Querseite (112) gegenüberliegende zweite Querseite (113) und eine erste Längsseite (114) und eine der ersten Längsseite (114) gegenüberliegende zweite Längsseite (115) aufweist,
- einem ersten Rastarm (116) zum Befestigen der Verbindungsvorrichtung (100) an dem Schienenelement (200), und
- einem zweiten Rastarm (117) zum Befestigen der Verbindungsvorrichtung (100) an dem Schienenelement (200), wobei der erste Rastarm (116) an der ersten Querseite (112) des Aufnahmekörpers (110) angebunden ist und wobei der zweite Rastarm (117) an der zweiten Querseite (113) des Aufnahmekörpers (110) angebunden ist, und
- mindestens einem Haltearm (126, 127), welcher einen U-förmig gebogenen Endabschnitt (131) aufweist, welcher in dem befestigten Zustand eine Punktkontaktierung mit dem Schienenelement (200) ausbildet,
wobei ein erster Haltearm (126) und ein zweiter Haltearm (127) vorgesehen sind,
**dadurch gekennzeichnet, dass** der erste Haltearm (126) an der ersten Längsseite (114) des Aufnahmekörpers (110) angebunden ist und der zweite Haltearm (127) an der zweiten Längsseite (115) des Aufnahmekörpers (110) angebunden ist.

2. Verbindungsvorrichtung (100) nach Anspruch 1, **dadurch gekennzeichnet, dass** der erste Rastarm (116) derart ausgebildet ist, dass dieser in einem an dem Schienenelement (200) befestigten Zustand einen ersten Linearkontakt (L1) mit dem Schienenelement (200) ausbildet und/oder dass der zweite Rastarm (117) derart ausgebildet ist, dass dieser in dem an dem Schienenelement (200) befestigten Zustand einen zweiten Linearkontakt (L2) mit dem Schienenelement (200) ausbildet.

3. Verbindungsvorrichtung (100) nach Anspruch 1 oder 2, **dadurch gekennzeichnet, dass** der erste Rastarm (116) über die gesamte Länge der ersten Querseite (112) des Aufnahmekörpers (110) an dem Aufnahmekörper (110) angebunden ist und/oder dass der zweite Rastarm (117) über die gesamte Länge der zweiten Querseite (113) des Aufnahmekörpers (110) an dem Aufnahmekörper (110) angebunden ist.

4. Verbindungsvorrichtung (100) nach einem der Ansprüche 1 bis 3, **dadurch gekennzeichnet, dass** der erste Rastarm (116) ein Rastelement (120) zum Hinterrasten des Schienenelements (200) aufweist.

5. Verbindungsvorrichtung (100) nach Anspruch 4, **dadurch gekennzeichnet, dass** das Rastelement (120) im Bereich des ersten Linearkontakts (L1) ausgebildet ist.

6. Verbindungsvorrichtung (100) nach einem der Ansprüche 1 bis 5, **dadurch gekennzeichnet, dass** der erste Rastarm (116) einen Werkzeugaufnahmebereich (121) aufweist.

7. Verbindungsvorrichtung (100) nach einem der Ansprüche 1 bis 6, **dadurch gekennzeichnet, dass** der erste Rastarm (116) S-förmig gebogen ausgebildet ist.

8. Verbindungsvorrichtung (100) nach einem der Ansprüche 1 bis 7, **dadurch gekennzeichnet, dass** der zweite Rastarm (117) U-förmig gebogen ausgebildet ist.

9. Verbindungsvorrichtung (100) nach einem der Ansprüche 1 bis 8, **gekennzeichnet durch** mindestens einen Auflagearm (124, 125), welcher eine Auflagefläche (130) aufweist, mit welcher in dem befestigten Zustand eine Punktkontaktierung mit dem Schienenelement (200) ausgebildet ist.

10. Verbindungsvorrichtung (100) nach Anspruch 9, **dadurch gekennzeichnet, dass** ein erster Auflagearm (124) und ein zweiter Auflagearm (125) vorgesehen sind, wobei der erste Auflagearm (124) an der ersten Längsseite (114) des Aufnahmekörpers (110) angebunden ist und der zweite Auflagearm (126) an der zweiten Längsseite (115) des Aufnahmekörpers (110) angebunden ist.

11. Verbindungsvorrichtung (100) nach Anspruch 10, **dadurch gekennzeichnet, dass** der erste Auflagearm (124) und der zweite Auflagearm (125) zusammen mit dem ersten Rastarm (116) eine erste Befestigungseinheit (128) ausbilden und dass der erste Haltearm (126) und der zweite Haltearm (127) zusammen mit dem zweiten Rastarm (117) eine zweite Befestigungseinheit (129) ausbilden.

12. Baugruppe, mit einem stromführenden Element (300), einem Schienenelement (200) und einer Verbindungsvorrichtung (100), über welche das stromführende Element (300) an dem Schienenelement (200) befestigt ist, wobei die Verbindungsvorrichtung (100) nach einem der Ansprüche 1 bis 11 ausgebildet ist.

13. Baugruppe nach Anspruch 12, **dadurch gekennzeichnet, dass** das stromführende Element (300) eine Stromschiene, eine Schirmklemme oder eine Abgriffklemme ist.

14. Elektronisches Gerät mit mindestens einer Baugruppe nach Anspruch 12 oder 13.

## Claims

1. Connecting apparatus (100) for connecting a current-conducting element (300) to a rail element (200), having
- a receptacle body (110) to which the current-conducting element (300) is able to be fastened, wherein the receptacle body (110) has a first transverse side (112) and a second transverse side (113) opposite the first transverse side (112), and a first longitudinal side (114) and a second longitudinal side (115) opposite the first longitudinal side (114),
- a first latching arm (116) for fastening the connecting apparatus (100) to the rail element (200), and
- a second latching arm (117) for fastening the connecting apparatus (100) to the rail element (200), wherein the first latching arm (116) is attached to the first transverse side (112) of the receptacle body (110), and wherein the second latching arm (117) is attached to the second transverse side (113) of the receptacle body (110), and
- at least one holding arm (126, 127) which has an end portion (131) that is bent in a U-shaped manner and in the fastened state forms a point contact with the rail element (200),
wherein provided are a first holding arm (126) and a second holding arm (127),
**characterized in that** the first holding arm (126) is attached to the first longitudinal side (114) of the receptacle body (110), and the second holding arm (127) is attached to the second longitudinal side (115) of the receptacle body (110).

2. Connecting apparatus (100) according to Claim 1, **characterized in that** the first latching arm (116) is designed in such a manner that the latter, in a state fastened to the rail element (200), forms a first linear contact (L1) with the rail element (200), and/or **in that** the second latching arm (117) is designed in such a manner that the latter, in the state fastened to the rail element (200), forms a second linear contact (L2) with the rail element (200).

3. Connecting apparatus (100) according to Claim 1 or 2, **characterized in that** the first latching arm (116) is attached to the receptacle body (110) over the entire length of the first transverse side (112) of the receptacle body (110), and/or **in that** the second latching arm (117) is attached to the receptacle body (110) over the entire length of the second transverse side (113) of the receptacle body (110).

4. Connecting apparatus (100) according to one of Claims 1 to 3, **characterized in that** the first latching arm (116) has a latching element (120) for latching behind the rail element (200).

5. Connecting apparatus (100) according to Claim 4, **characterized in that** the latching element (120) is formed in the region of the first linear contact (L1).

6. Connecting apparatus (100) according to one of Claims 1 to 5, **characterized in that** the first latching arm (116) has a tool receptacle region (121).

7. Connecting apparatus (100) according to one of Claims 1 to 6, **characterized in that** the first latching arm (116) is designed so as to be bent in an S-shaped manner.

8. Connecting apparatus (100) according to one of Claims 1 to 7, **characterized in that** the second latching arm (117) is designed so as to be bent in a U-shaped manner.

9. Connecting apparatus (100) according to one of Claims 1 to 8, **characterized by** at least one bearing arm (124, 125) which has a bearing face (130) by way of which a point contact with the rail element (200) is formed in the fastened state.

10. Connecting apparatus (100) according to Claim 9, **characterized in that** provided are a first bearing arm (124) and a second bearing arm (125), wherein the first bearing arm (124) is attached to the first longitudinal side (114) of the receptacle body (110), and the second bearing arm (126) is attached to the second longitudinal side (115) of the receptacle body (110).

11. Connecting apparatus (100) according to Claim 10, **characterized in that** the first bearing arm (124) and the second bearing arm (125) conjointly with the first latching arm (116) form a first fastening unit (128), and **in that** the first holding arm (126) and the second holding arm (127) conjointly with the second latching arm (117) form a second fastening unit (129).

12. Module having a current-conducting element (300), a rail element (200) and a connecting apparatus (100) by way of which the current-conducting element (300) is fastened to the rail element (200), wherein the connecting apparatus (100) is designed according to one of Claims 1 to 11.

13. Module according to Claim 12, **characterized in that** the current-conducting element (300) is a current rail, a shielding clamp or a tapping clamp.

14. Electronic device having at least one module according to Claim 12 or 13.

## Revendications

1. Appareil de connexion (100) servant à connecter un élément (300) conducteur de courant à un élément de rail (200), comportant
- un corps de réception (110), auquel l'élément (300) conducteur de courant peut être fixé, le corps de réception (110) présentant un premier côté transversal (112) et un deuxième côté transversal (113) opposé au premier côté transversal (112) et un premier côté longitudinal (114) et un deuxième côté longitudinal (115) opposé au premier côté longitudinal (114),
- un premier bras d'encliquetage (116) servant à fixer l'appareil de connexion (100) à l'élément de rail (200), et
- un deuxième bras d'encliquetage (117) servant à fixer l'appareil de connexion (100) à l'élément de rail (200), le premier bras d'encliquetage (116) étant relié au premier côté transversal (112) du corps de réception (110) et le deuxième bras d'encliquetage (117) étant relié au deuxième côté transversal (113) du corps de réception (110), et
- au moins un bras de retenue (126, 127), lequel présente une partie d'extrémité (131) courbée en forme de U, laquelle réalise, dans l'état fixé, une mise en contact ponctuelle avec l'élément de rail (200),
un premier bras de retenue (126) et un deuxième bras de retenue (127) étant prévus,
**caractérisé en ce que** le premier bras de retenue (126) est relié au premier côté longitudinal (114) du corps de réception (110) et le deuxième bras de retenue (127) est relié au deuxième côté longitudinal (115) du corps de réception (110).

2. Appareil de connexion (100) selon la revendication 1, **caractérisé en ce que** le premier bras d'encliquetage (116) est réalisé de telle sorte que celui-ci, dans un état fixé à l'élément de rail (200), réalise un premier contact linéaire (L1) avec l'élément de rail (200) et/ou **en ce que** le deuxième bras d'encliquetage (117) est réalisé de telle sorte que celui-ci, dans l'état fixé à l'élément de rail (200), réalise un deuxième contact linéaire (L2) avec l'élément de rail (200).

3. Appareil de connexion (100) selon la revendication 1 ou 2, **caractérisé en ce que** le premier bras d'encliquetage (116) est relié au corps de réception (110) sur toute la longueur du premier côté transversal (112) du corps de réception (110) et/ou **en ce que** le deuxième bras d'encliquetage (117) est relié au corps de réception (110) sur toute la longueur du deuxième côté transversal (113) du corps de réception (110).

4. Appareil de connexion (100) selon l'une des revendications 1 à 3, **caractérisé en ce que** le premier bras d'encliquetage (116) présente un élément d'encliquetage (120) servant à l'encliquetage par l'arrière de l'élément de rail (200).

5. Appareil de connexion (100) selon la revendication 4, **caractérisé en ce que** l'élément d'encliquetage (120) est réalisé dans la région du premier contact linéaire (L1).

6. Appareil de connexion (100) selon l'une des revendications 1 à 5, **caractérisé en ce que** le premier bras d'encliquetage (116) présente une région de réception d'outil (121).

7. Appareil de connexion (100) selon l'une des revendications 1 à 6, **caractérisé en ce que** le premier bras d'encliquetage (116) est réalisé de manière courbée en forme de S.

8. Appareil de connexion (100) selon l'une des revendications 1 à 7, **caractérisé en ce que** le deuxième bras d'encliquetage (117) est réalisé de manière courbée en forme de U.

9. Appareil de connexion (100) selon l'une des revendications 1 à 8, **caractérisé par** au moins un bras de support (124, 125), lequel présente une surface de support (130) avec laquelle, dans l'état fixé, une mise en contact ponctuelle avec l'élément de rail (200) est réalisée.

10. Appareil de connexion (100) selon la revendication 9, **caractérisé en ce qu'**un premier bras de support (124) et un deuxième bras de support (125) sont prévus, le premier bras de support (124) étant relié au premier côté longitudinal (114) du corps de réception (110) et le deuxième bras de support (126) étant relié au deuxième côté longitudinal (115) du corps de réception (110).

11. Appareil de connexion (100) selon la revendication 10, **caractérisé en ce que** le premier bras de support (124) et le deuxième bras de support (125) forment conjointement avec le premier bras d'encliquetage (116) une première unité de fixation (128) et **en ce que** le premier bras de retenue (126) et le deuxième bras de retenue (127) forment conjointement avec le deuxième bras d'encliquetage (117) une deuxième unité de fixation (129).

12. Ensemble, comportant un élément (300) conducteur de courant, un élément de rail (200) et un appareil de connexion (100), par le biais duquel l'élément (300) conducteur de courant est fixé à l'élément de rail (200), l'appareil de connexion (100) étant réalisé selon l'une des revendications 1 à 11.

13. Ensemble selon la revendication 12, **caractérisé en ce que** l'élément (300) conducteur de courant est une barre conductrice, une borne de protection ou une borne de branchement.

14. Dispositif électronique comportant au moins un ensemble selon la revendication 12 ou 13.
